# EUROPÄISCHE PATENTSCHRIFT

(11) **EP 1 728 233 B1**
(45) Veröffentlichungstag und Bekanntmachung des Hinweises auf die Patenterteilung: **26.09.2007**
(21) Anmeldenummer: 05729978.6
(22) Anmeldetag: 23.03.2005
(51) Int. Cl.: G09F 15/00

(54) **TRÄGERGERÜST FÜR EINE INFORMATIONS- UND/ODER WERBE FLÄCHE**
SCAFFOLD STRUCTURE FOR AN INFORMATION AND/OR ADVERTISING SPACE
CADRE SUPPORT POUR SURFACE PUBLICITAIRE ET/OU D'INFORMATION

(30) Priorität: 25.03.2004 DE 102004014689
(43) Veröffentlichungstag der Anmeldung: 06.12.2006
(73) Patentinhaber: Blowup Media GmbH, 48163 Münster (DE); Streif Baulogistik GmbH, 45133 Essen (DE)
(72) Erfinder: DÖKER, Werner, 48161 Münster (DE); WILMS, Bernd, 41469 Neuss (DE)
(74) Vertreter: Schiffer, Axel Martin
(86) Internationale Anmeldenummer: PCT/EP2005/003118
(87) Internationale Veröffentlichungsnummer: WO 2005/093690

(56) Entgegenhaltungen:
- WO-A-03/005332
- DE-U1- 29 910 410
- DE-U1- 29 915 269
- US-A- 1 930 018

## Beschreibung

Die vorliegende Erfindung betrifft ein Trägergerüst für eine Informations- und/oder Werbefläche nach dem Oberbegriff des Anspruchs 1.

Ein gattungsgemäßes Trägergerüst für eine Informations und/oder Werbefläche zum Anbringen an einen Mastturm eines Krans weist einen Grundrahmen auf, der an dem Mastturm verschiebbar oder fest angeordnet ist. Alternativ ist der Grundrahmen ein Turmstück des Mastturms und in diesem Bereich mit dem Mastturm identisch.

Ein gattungsgemäßes Trägergerüst zum Anbringen an einen Mastturm eines Krans, insbesondere eines Baukrans, ist in DE 299 15 269.3 beschrieben.

Derartige Trägergerüste werden eingesetzt, um eine Informations- oder Werbefläche an einem Mast, beispielsweise eines Baukrans, anzubringen.

Um hierbei möglichst unabhängig von eventuellen Windkräften und den damit zusammenhängenden mechanischen Belastungen zu sein, wird in DE 299 15 269.3 vorgeschlagen, dass ein Innenträger in Umfangsrichtung drehend oder in Erstreckungsrichtung verstellbar mit dem Mast verbunden wird.

Hieraus ergeben sich vergleichsweise aufwändige und damit teure Konstruktionen.

Ein Werbeträger, der an einem Mast angebracht werden kann ist außerdem in DE 299 10 410 U1 beschrieben. Masten für Werbeträger sind in US 5,340,065, DE 78 10 361 U1 und DE 89 11 942 U1 gezeigt.

DE 296 22 940 U1 betrifft eine Klettereinrichtung für Masten von Baukranen. Teleskopmasten sind in DE 41 07 344 A1 und DE 697 14 696 T2 beschrieben. Weitere mehrgliedrige Werbeträger schließlich sind in US-954,525 und US-1,930,018 offenbart.

Ein aufblasbarer Hüllkörper für einen Baukran ist in WO 03/005332 A2 beschrieben.

**Aufgabe** der vorliegenden Erfindung ist es, ein Trägergerüst der oben angegebenen Art zu schaffen, das besonders leicht transportierbar ist.

Diese Aufgabe wird durch ein Trägergerüst mit den Merkmalen des Anspruchs 1 gelöst.

Vorteilhafte Weiterbildungen des erfindungsgemäßen Trägergerüsts sind Gegenstand der Unteransprüche.

Das Trägergerüst der oben angegebenen Art ist erfindungsgemäß dadurch weitergebildet, dass eine Mehrzahl von schwenkbaren Klappflügeln vorgesehen ist, die in Eckbereichen des Grundrahmens um vertikale Achsen schwenkbar angelenkt sind und die für einen Transportzustand volumensparend einklappbar und für einen Betriebszustand ausklappbar sind.

Als ein Kerngedanke der Erfindung kann angesehen werden, ein Verkleinern des Trägergerüsts zu Transportzwecken mit Hilfe von einklappbaren Elementen zu bewerkstelligen.

Auf diese Weise kann ein sehr einfach aufgebautes Trägergerüst erzielt werden, das deshalb kostengünstig zu fertigen ist. Das erfindungsgemäße Trägergerüst kann außerdem sehr leicht bedient werden, da zum Bereitstellen des Betriebszustands lediglich eine Mehrzahl von Klappelementen ausgeklappt werden muss.

Schließlich lässt sich durch die Klappelemente eine deutliche Reduzierung des Volumens und damit eine erhebliche Vereinfachung des Transports erzielen.

Erfindungsgemäß ist ein Grundrahmen vorgesehen, der an dem Mastturm verschiebbar oder fest anordenbar ist, wobei die Klappelemente an dem Grundrahmen schwenkbar angeordnet sind. Der Grundrahmen mit den Klappelementen kann dann separat transportiert und mit einem Minimum an Montageschritten an einem Mastturm eines Krans montiert werden.

Die Erfindung wurde primär im Hinblick auf den Einsatz bei Baukränen getätigt. Prinzipiell kann das erfindungsgemäße Trägergerüst aber an jedem geeigneten Mast angebracht werden.

Eine unaufwändige und materialsparende Variante ist dadurch gekennzeichnet, dass der Grundrahmen mehrteilig mit mindestens zwei Endrahmen ausgebildet ist. Gegebenenfalls kann bzw. können dazwischen ein oder mehrere Halterahmen angeordnet sein. Insbesondere können sich Halterahmen und/oder Endrahmen im Wesentlichen horizontal erstrecken. Auf vertikale Trägerteile kann dann verzichtet werden, wodurch eine erhebliche Material- und Gewichtsersparnis erzielt wird.

Eine hohe Stabilität wird dabei erzielt, wenn der Grundrahmen den Mastturm in Umfangsrichtung vollständig umgibt.

In diesem Zusammenhang kann ein besonders einfacher Aufbau erreicht werden, wenn der Grundrahmen einen im Wesentlichen rechteckigen, insbesondere quadratischen, Querschnitt aufweist. Insgesamt kann der Grundrahmen im Wesentlichen eine Quaderform aufweisen.

Ein besonders einfaches und platzsparendes Zusammenklappen wird erfindungsgemäß ermöglicht, da die Klappelemente in Eckbereichen des Grundrahmens schwenkbar angelenkt sind. Eine schwenkbare Aufhängung der Klappelemente lässt sich insbesondere an den Kanten der vorstehend erwähnten Quaderform besonders einfach realisieren.

Erfindungsgemäß sind die Klappelemente als um vertikale Achsen schwenkbare Klappflügel ausgebildet. Die Klappflügel können zweckmäßig in einer einfachen Rahmenkonstruktion eine Rechteckform aufweisen. In diesem Zusammenhang ist auch möglich, in Erstreckungsrichtung des Masts eine Mehrzahl von Klappflügeln vorzusehen, die unabhängig voneinander verschwenkt werden können.

Prinzipiell können die einzelnen Klappflügel eines Trägergerüsts unterschiedliche Formen und Abmessungen aufweisen. Bei einem besonders bevorzugten einfachen Ausführungsbeispiel sind aber vier gleichartige Klappflügel vorgesehen, die beispielsweise an den vier Längskanten der Quaderform des Grundrahmens schwenkbar angelenkt sind.

Zweckmäßig sind zum Stabilisieren der Klappelemente im Betriebszustand und/oder im Transportzustand Stabilisierungselemente vorgesehen.

Bei konstruktionsmäßig einfachen und gewichtssparenden Varianten handelt es sich hierbei um Abspannungen, insbesondere um Drahtseilabspannungen.

Um eine Mehrzahl von Betriebsstellungen der Klappelemente zu erzielen, beispielsweise im Hinblick auf bestimmte gewünschte Geometrien der Informations- und/oder Werbefläche, können die Abspannungen längenverstellbar ausgebildet sein.

Ein stabiles Anbringen des Grundrahmens an dem Mast wird ermöglicht, wenn zum Abstützen des Grundrahmens gegenüber dem Mastturm eine Mehrzahl von Abstützeinrichtungen, insbesondere Rollen, vorgesehen sind.

Eine lineare Verstellung des Trägergerüsts kann in einfacher Weise durch einen Antrieb, insbesondere eine Hydraulikeinrichtung oder einen Elektromotor, bewerkstelligt werden. Das Verstellen wird diesbezüglich auch als Klettern bezeichnet. In diesem Zusammenhang kann außerdem vorgesehen sein, das Trägergerüst jeweils am Mastturm, beispielsweise an Querträgern, einzuhängen oder abzustützen, wobei hierzu zweckmäßig ein mit dem Grundrahmen verbundener Auflagerrahmen vorgesehen ist.

In einem weiteren Aspekt betrifft die Erfindung ein Trägermodul für eine Informations- und/oder Werbefläche. Erfindungsgemäß weist ein solches Trägermodul ein Turmstück eines Mastturms eines Krans, insbesondere eines Baukrans, sowie ein erfindungsgemäßes Trägergerüst der vorstehend beschriebenen Art auf.

Prinzipiell kann das Trägergerüst an dem Turmstück verschiebbar oder fest angeordnet sein. Eine in Erstreckungsrichtung des Masts verschiebbare, in den Richtungen quer zur Erstreckungsrichtung aber fixierte Anordnung des Trägergerüsts gegenüber dem Mast kann dabei mit Hilfe von Rollen oder auch mit Hilfe von Gleitlagern erzielt werden.

Bei einer bevorzugten Variante kann das Trägergerüst in bestimmten Höhen an dem Turmstück eingehängt werden. Die möglichen Befestigungshöhen können dabei durch Streben, beispielsweise Querverstrebungen, des Turmstücks vorgegeben sein. Bei einer zweckmäßigen Variante sind an dem Turmstück zum Abstützen und/oder Einhängen des Trägergerüsts eine Mehrzahl von Stützen, insbesondere Knaggen, vorgesehen.

Bei einer einfachen Ausgestaltung ist das Trägergerüst mit dem Turmstück fest verbunden. In diesem Zusammenhang kann insbesondere die Variante eines aus mindestens zwei horizontalen Endrahmen und gegebenenfalls einem oder mehreren dazwischen angeordneten Halterahmen vorteilhaft realisiert werden.

Zweckmäßig sind dann zur beabstandeten Befestigung des Grundrahmens an dem Turmstück eine Mehrzahl von Konsolen vorgesehen.

Die Stabilität des Aufbaus insgesamt wird dabei primär durch das Turmstück bereitgestellt, so dass für das Trägergerüst als solches ein weniger aufwändiger Aufbau ausreichend ist und dementsprechend Kosten gespart werden können.

Bei einer besonders einfachen Ausgestaltung sind die Klappelemente direkt an dem Turmstück als Grundrahmen schwenkbar angeordnet.

Um den Aufbau von größeren Informations- und/oder Werbeflächen zu ermöglichen, ist es besonders vorteilhaft, wenn das Trägermodul so ausgebildet ist, dass es zum Zusammenbau mit weiteren gleichartigen Trägermodulen ausgebildet ist.

Um eine Reduzierung der durch die Informations- und/oder Werbefläche bereitgestellten Angriffsfläche für Windkräfte zu reduzieren, kann eine Einrichtung zum Einklappen der Klappelemente vorgesehen sein. Das Einklappen kann insbesondere automatisiert werden, wenn diese Einklappeinrichtung mit einem Windmessgerät und einer geeigneten Steuer- und Regeleinrichtung verbunden ist.

Weitere Merkmale und Vorteile der Erfindung werden nachstehend unter Bezugnahme auf die beigefügten schematischen Figuren beschrieben.

Hierin zeigen:
- Fig. 1: die prinzipielle Anordnung eines erfindungsgemäßen Trägergerüsts an einem Baukran;
- Fig. 2: in einer Querschnittsansicht ein erstes Ausführungsbeispiel eines an einem Mastturm angeordneten erfindungsgemäßen Trägermoduls in einer Betriebsstellung;
- Fig. 3: eine Querschnittsansicht des in Figur 2 gezeigten Beispiels in Transportstellung;
- Fig. 4: in einer Querschnittsansicht ein weiteres Ausführungsbeispiel eines erfindungsgemäßen Trägermoduls in einer Betriebsstellung;
- Fig. 5: in einer Querschnittsansicht ein weiteres Ausführungsbeispiel eines erfindungsgemäßen Trägermoduls in einer Betriebsstellung;
- Fig. 6: in einer geschnittenen Teilansicht ein weiteres Ausführungsbeispiel eines erfindungsgemäßen Trägermoduls;
- Fig. 7: eine geschnittene Teilansicht des in den Figuren 2 und 3 gezeigten Ausführungsbeispiels;
- Fig. 8: eine Detailansicht des in Figur 7 gezeigten Ausführungsbeispiels; und
- Fig. 9: eine geschnittene Teilansicht des in Figur 5 gezeigten Ausführungsbeispiels.

Die Anordnung eines erfindungsgemäßen Trägergerüsts 14 und eines erfindungsgemäßen Trägermoduls 10 an einem Baukran 20 ist schematisch in Fig. 1 dargestellt.

Der dort gezeigte Baukran 20 weist als wesentliche Komponenten einen Mastturm 22, der aus einer Mehrzahl von Turmstücken 24 aufgebaut ist, und einen Ausleger 23 auf. Auf mittlerer Höhe des Mastturms 22 ist ein erfindungsgemäßes Trägergerüst 14 mit einer Werbefläche 11 angeordnet.

Ausführungsbeispiele des erfindungsgemäßen Trägergerüsts 14 und des erfindungsgemäßen Trägermoduls 10 werden im Folgenden unter Bezugnahme auf die Fig. 2 bis 9 beschrieben, wobei äquivalente Komponenten jeweils mit denselben Bezugszeichen gekennzeichnet sind.

Ein erstes Ausführungsbeispiel eines erfindungsgemäßen Trägermoduls 10 und eines erfindungsgemäßen Trägergerüsts 14 ist in den Fig. 2 und 3 dargestellt. Das Trägergerüst 14 besteht dabei aus einem im Wesentlichen quaderförmigen Grundrahmen 18, der ein Turmstück 24 eines Mastturms 22 eines Baukrans 20 umschließt. Das Trägergerüst 14 ist gegenüber dem Turmstück 24 verschiebbar gelagert, wobei die Abstützung mit Hilfe von Rollen 40 erfolgt, die an jeder der vier Kanten des Turmstücks 24 paarweise und zueinander senkrecht angeordnet sind.

An Eckbereichen 30 des quaderförmigen Grundrahmens 18 sind erfindungsgemäß jeweils ein Klappflügel 28 als Klappelement 16 um eine vertikale Achse 26 schwenkbar angelenkt.

Fig. 2 zeigt das erfindungsgemäße Trägermodul 10 mit dem erfindungsgemäßen Trägergerüst 14 in einem Betriebszustand, in dem die insgesamt vier Klappflügel 28 so ausgeklappt sind, dass sie im Wesentlichen diagonal zum Grundrahmen 18 positioniert sind. An den Klappflügeln 28 ist eine Werbefläche 11 angeordnet. Diese Werbefläche 11 kann beispielsweise aus einem flexiblen Material, beispielsweise einer Folie oder einem Textilmaterial, bestehen. Eine Stabilisierung der ausgeklappten Klappflügel 28 wird im gezeigten Ausführungsbeispiel mit Hilfe von Drahtseilabspannungen 38 als Stabilisierungselementen 36 bewerkstelligt. Bei dem in Fig. 2 gezeigten Betriebszustand werden durch das Trägergerüst 14 insgesamt vier gleichartige Werbeflächen 11 bereitgestellt, so dass der Werbeträger prinzipiell von allen Seiten einsehbar ist.

Bei dem in Fig. 3 dargestellten Transportzustand sind die Klappflügel 28 eingeklappt und liegen eng an dem Grundträger 18 an. Die in Fig. 3 nicht gezeigte Werbefläche 11 kann entweder abgenommen werden oder, wenn sie aus einem flexiblen Material gebildet ist, zusammengefaltet und beispielsweise im Inneren des Trägergerüsts 14 verstaut werden. Aus dem Vergleich der Fig. 2 und 3 ist unmittelbar die erhebliche Volumenverkleinerung ersichtlich, die mit Hilfe des erfindungsgemäßen Trägergerüsts 14 und damit mit dem erfindungsgemäßen Trägermodul 10 erzielt werden kann.

Zwei Varianten eines weiteren Ausführungsbeispiels der Erfindung sind in den Fig. 4 und 5 gezeigt. Von dem in den Fig. 2 und 3 dargestellten Ausführungsbeispiel unterscheiden sich die Varianten nach Fig. 4 und 5 dadurch, dass hier der Grundrahmen 18 über Konsolen 46, von denen jeweils eine beispielhaft gekennzeichnet ist, mit einem Turmstück 24 eines Baukrans 20 verbunden ist. Wie bei dem im Zusammenhang mit den Fig. 2 und 3 beschriebenen Ausführungsbeispiel sind Klappflügel 28, 29, 31 in Eckbereichen 30 des Grundrahmens 18 um vertikale Achsen 26 schwenkbar angeordnet. Unter vertikal soll hier allgemein eine Richtung verstanden werden, die sich im Wesentlichen parallel zur Erstreckungsrichtung des Mastturms 22, an dem das Trägergerüst 14 angeordnet ist, erstreckt. Für den Fall, dass der Mastturm 22 nicht senkrecht zur Erdoberfläche errichtet wird, wäre dann auch diese als vertikal bezeichnete Richtung nicht senkrecht zur Erdoberfläche.

Im Unterschied zu dem in Fig. 2 gezeigten Beispiel sind in den Fig. 4 und 5 die Klappflügel 28, 29, 31 jeweils unterschiedlich positioniert. Die Klappflügel 28 erstrecken sich in den in den Fig. 4 und 5 gezeigten Beispielen in Richtung eines Trägers 19 des Grundrahmens 18. Demgegenüber sind die Klappflügel 31 in Fig. 4 entlang der Diagonale des Grundrahmens 18 ausgerichtet. Die Klappflügel 29 in Fig. 4 schließlich weichen um etwa 15° von der diagonalen Ausrichtung ab.

Durch diese Anordnung, die jeweils wieder mit Hilfe von in Fig. 4 und 5 gestrichelt dargestellten Drahtseilabspannungen 38 fixiert ist, wird ein trapezförmiger Querschnitt der Werbefläche 11, 13 ermöglicht. Dies ist für Anwendungen von Vorteil, bei denen die Werbefläche 11, 13 erwartungsgemäß nur aus einem Halbraum eingesehen wird.

Die Variante aus Fig. 4 unterscheidet sich von derjenigen aus Fig. 5 dadurch, dass die Klappflügel 28 breiter als die Klappflügel 29 sind, wohingegen beim Beispiel aus Fig. 5 die Klappflügel 28 und 31 im Wesentlichen identisch sind.

Ein weiterer Unterschied besteht darin, dass in Fig. 4 im Wesentlichen drei gleich große Werbeflächen 11 gebildet werden, wohingegen in Fig. 5 die von vorne einsehbare Werbefläche 13 größer ist als die seitlichen Werbeflächen 11.

Ein weiteres Ausführungsbeispiel eines erfindungsgemäßen Trägermoduls mit einem erfindungsgemäßen Trägergerüst 14 und einem Turmstück 24 eines Baukrans 20 ist in Fig. 6 gezeigt. Diese Variante weist im Wesentlichen denselben Aufbau wie das in den Fig. 2 und 3 gezeigte Beispiel auf. In Fig. 6 ist insbesondere die rechteckige Form der Klappflügel 28, die um vertikale Achsen 26 verschwenkbar sind, ersichtlich. Weiterhin ist die Abstützung des Grundrahmens 18 an dem Turmstück 24 des Masts 22 mit Hilfe einer Mehrzahl von Rollen 40 verdeutlicht. Schließlich wird der Aufbau des Grundrahmens 18 aus horizontalen Endrahmen 34 und Halterahmen 32 verdeutlicht. Zum Abstützen der Gewichtskraft des Trägergerüsts 14 ist ein Auflagerrahmen 42 mit einem Auflager 43 vorgesehen. Der Auflagerrahmen 42 wird seitlich durch eine Mehrzahl von Rollen 40 gegenüber dem Mastturm 22 fixiert. Das Auflager 43 greift in den Mastturm 22 ein und stützt sich auf einem nicht näher dargestellten Querträger des Turmstücks 24 ab.

Eine weitere Variante der Aufhängung des Trägergerüsts 14 an einem Turmstück 24 eines Masts 22 wird unter Bezugnahme auf die Fig. 7 und 8 erläutert. Fig. 7 zeigt einen Ausschnitt des Ausführungsbeispiels der Fig. 2 und 3 in einer Längsschnittansicht. Der Aufbau entspricht dort im Wesentlichen demjenigen aus Fig. 6, wobei sich jedoch das Auflager 43 im Unterschied zu dem Beispiel aus Fig. 6 auf Stützen 44, die an dem Turmstück 24 angebracht sind, abstützt.

Diese Stützen 44 können auch als Knaggen 44 bezeichnet werden. In Fig. 8 sind diese Knaggen 44 im Detail dargestellt. Wie ersichtlich, weisen diese Knaggen an ihrer Ober- und Unterseite jeweils eine Nut 45 auf, in welche das Auflager 43 eingreift. An benachbarten Vertikalstreben des Turmstücks 24 sind zweckmäßig auf gleichen Höhen jeweils Knaggen 44 angeordnet, so dass das Auflager 43 sich jeweils auf mindestens zwei Knaggen 44 abstützen kann.

Eine Längsschnittansicht des in den Fig. 4 und 5 gezeigten Beispiels ist in Fig. 10 schematisch dargestellt. Wie bereits im Zusammenhang mit den Fig. 4 und 5 erläutert, ist bei dieser Ausführungsvariante das Trägergerüst 14 über Konsolen 46 fest mit dem Mastturm 24 verbunden, beispielsweise verschraubt oder verschweißt. Der Grundrahmen 18 des Trägergerüsts 14 besteht im gezeigten Beispiel aus Endrahmen 34, die horizontal, quer zur Erstreckungsrichtung des Turmstücks 24 angeordnet sind.

Die Klappflügel 28 sind in Fig. 9 nicht dargestellt. Über Verbindungselemente 48 können gleichartig aufgebaute Turstücke 24 miteinander verbunden werden. Bevorzugt erfolgt dies über geeignete Schraubverbindungen.

Mit der Erfindung wird ein neues Trägergerüst und ein neues Trägermodul für eine Informations- und/oder Werbefläche bereitgestellt, mit denen in besonders einfacher und kostengünstiger Weise eine hervorragende Transportierbarkeit erreicht wird. Außerdem können das erfindungsgemäße Trägergerüst und das Trägermodul in besonders einfacher Weise mit wenigen Montageschritten aufgebaut werden, was eine erhebliche Zeitersparnis mit sich bringt. Insgesamt bieten das vorstehend beschriebene Trägergerüst und das Trägermodul somit erhebliche technische und wirtschaftliche Vorteile.

## Patentansprüche

1. Trägergerüst für eine Informations- und/oder Werbefläche zum Anbringen an einen Mastturm (22) eines Krans
mit einem Grundrahmen (18), der an dem Mastturm (22) verschiebbar oder fest anordenbar ist, oder mit einem Turmstück (18) des Mastturms als Grundrahmen (18)
**gekennzeichnet durch**
eine Mehrzahl von schwenkbaren Klappflügeln (28), die in Eckbereichen (30) des Grundrahmens (18) um vertikale Achsen schwenkbar angelenkt sind und die für einen Transportzustand volumensparend einklappbar und für einen Betriebszustand ausklappbar sind.

2. Trägergerüst nach Anspruch 1,
**dadurch gekennzeichnet,**
**dass** der Grundrahmen den Mastturm (22) in Umfangsrichtung vollständig umgibt.

3. Trägergerüst nach Anspruch 1 oder 2,
**dadurch gekennzeichnet,**
**dass** der Grundrahmen (18) mehrteilig mit Halterahmen (32) und Endrahmen (34) ausgebildet ist.

4. Trägergerüst nach einem der Ansprüche 1 bis 3,
**dadurch gekennzeichnet,**
**dass** der Grundrahmen (18) einen im Wesentlichen rechteckigen Querschnitt aufweist.

5. Trägergerüst nach einem der Ansprüche 1 bis 4,
**dadurch gekennzeichnet,**
**dass** vier gleichartige Klappflügel (28) vorhanden sind.

6. Trägergerüst nach einem der Ansprüche 1 bis 5,
**dadurch gekennzeichnet,**
**dass** zum Stabilisieren der Klappflügel (28) im Betriebszustand und/oder im Transportzustand Stabilisierungselemente (36) vorhanden sind.

7. Trägergerüst nach Anspruch 6,
**dadurch gekennzeichnet,**
**dass** als Stabilisierungselemente (36) Abspannungen (38) vorhanden sind.

8. Trägergerüst nach Anspruch 7,
**dadurch gekennzeichnet,**
**dass** zur Bereitstellung einer Mehrzahl von Betriebsstellungen der Klappflügel die Abspannungen (38) längenverstellbar sind.

9. Trägergerüst nach einem der Ansprüche 1 bis 8,
**dadurch gekennzeichnet,**
**dass** zum Abstützen des Grundrahmens (18) gegenüber dem Mastturm (22) mehrere Abstützeinrichtungen vorhanden sind.

10. Trägergerüst nach einem der Ansprüche 1 bis 9,
**dadurch gekennzeichnet,**
**dass** zum Verschieben des Grundrahmens (18) an dem Mastturm (22) ein Antrieb vorhanden ist.

11. Trägergerüst nach einem der Ansprüche 1 bis 10,
**dadurch gekennzeichnet,**
**dass** zum Abstützen und/oder Einhängen des Grundrahmens (18) an dem Mastturm (22) ein mit dem Grundrahmen (18) verbundener Auflagerrahmen (42) vorhanden ist.

12. Trägergerüst nach einem der Ansprüche 1 bis 11, welches zum Anbringen an den Mastturm (22) eines Baukrans (20) ausgebildet ist.

13. Trägergerüst nach einem der Ansprüche 4 bis 12,
**dadurch gekennzeichnet,**
**dass** der Grundrahmen (18) einen quadratischen Querschnitt aufweist.

14. Trägergerüst nach einem der Ansprüche 7 bis 13,
**dadurch gekennzeichnet,**
**dass** die Abspannungen (38) Drahtseilabspannungen sind.

15. Trägergerüst nach einem der Ansprüche 9 bis 14,
**dadurch gekennzeichnet,**
**dass** Rollen (40) als Abstützeinrichtungen vorhanden sind.

16. Trägergerüst nach einem der Ansprüche 10 bis 15,
**dadurch gekennzeichnet,**
**dass** als Antrieb eine Hydraulikeinrichtung oder ein Elektromotor vorhanden ist.

17. Trägermodul für eine Informations- und/oder Werbefläche,
mit einem Turmstück (24) eines Mastturms (22) eines Krans und
mit einem Trägergerüst (14) nach einem der Ansprüche 1 bis 16.

18. Trägermodul nach Anspruch 17,
**dadurch gekennzeichnet,**
**dass** das Trägergerüst (14) mit dem Turmstück (24) verbindbar ist.

19. Trägermodul nach einem der Ansprüche 17 oder 18,
**dadurch gekennzeichnet,**
**dass** zum Abstützen und/oder Einhängen des Trägergerüsts (14) an dem Turmstück (24) mehrere Stützen vorhanden sind.

20. Trägermodul nach einem der Ansprüche 17 bis 19,
**dadurch gekennzeichnet,**
**dass** zur beabstandeten Befestigung des Grundrahmens (18) an dem Turmstück (24) mehrere Konsolen (46) vorhanden sind.

21. Trägermodul nach einem der Ansprüche 19 oder 20,
**dadurch gekennzeichnet,**
**dass** als Stützen mehrere Knaggen (44) vorhanden sind.

22. Trägermodul nach einem der Ansprüche 17 bis 21,
das zum Zusammenbau mit weiteren gleichartigen Trägermodulen (10) ausgebildet ist.

23. Trägermodul nach einem der Ansprüche 17 bis 22,
**dadurch gekennzeichnet,**
**dass** das Turmstück (24) Teil eines Baukrans (20) ist.

## Claims

1. Support structure for an information and/or advertising area for attachment to a mast tower (22) of a crane, having a base frame (18), which can be placed in displaceable or fixed manner on the mast tower (22), or with a tower piece (18) of the mast tower as base frame (18),
**characterized by**
a plurality of pivotable swinging wings (28), which are pivotably articulated about vertical axes in corner areas (30) of the base frame (18) and which for a transportation state can be folded in in volume-saving manner and can be folded out for an operating state.

2. Support structure according to claim 1,
**characterized in that**
the base frame completely surrounds the mast tower (22) in the circumferential direction.

3. Support structure according to claim 1 or 2,
**characterized in that**
the base frame (18) is constructed in multipart manner with holding the frame (32) and end frame (34).

4. Support structure according to one of the claims 1 to 3,
**characterized in that**
the base frame (18) has a substantially rectangular cross-section.

5. Support structure according to one of the claims 1 to 4,
**characterized in that**
there are four identical folding wings (28).

6. Support structure according to one of the claims 1 to 5,
**characterized in that**
stabilizing elements (36) are provided for stabilizing the folding wings (28) in the operating state and/or in the transportation state.

7. Support structure according to claim 6,
**characterized in that**
guys (38) are provided as stabilizing elements (36).

8. Support structure according to claim 7,
**characterized in that**
the guys (38) are longitudinally adjustable for providing a plurality of operating positions for the folding wings.

9. Support structure according to one of the claims 1 to 8,
**characterized in that**
several supporting devices are provided for supporting the base frame (18) relative to the mast tower (22).

10. Support structure according to one of the claims 1 to 9,
**characterized in that**
a drive is provided for moving the base frame (18) on the mast tower (22).

11. Support structure according to one of the claims 1 to 10,
**characterized in that**
a bearing frame (42) connected to the base frame (18) is provided for supporting and/or suspending the base frame (18) on the mast tower (22).

12. Support structure according to one of the claims 1 to 11 and which is constructed for attachment to the mast tower (22) of a building crane (20).

13. Support structure according to one of the claims 4 to 12,
**characterized in that**
the base frame (18) has a square cross-section.

14. Support structure according to one of the claims 7 to 13,
**characterized in that**
the guys (38) are cable guys.

15. Support structure according to one of the claims 9 to 14,
**characterized in that**
rollers (40) are provided as supporting devices.

16. Support structure according to one of the claims 10 to 15,
**characterized in that**
a hydraulic device or electric motor is provided as the drive.

17. Support module for an information and/or advertising area
having a tower piece (24) of a mast tower (22) of a crane and
having a support structure (14) according to one of the claims 1 to 16.

18. Support module according to claim 17,
**characterized in that**
the support structure (14) can be connected to the tower piece (24).

19. Support module according to one of the claims 17 or 18,
**characterized in that**
several stays are provided for supporting and/or suspending the support structure (14) on the tower piece (24).

20. Support module according to one of the claims 17 to 19,
**characterized in that**
several brackets (46) are provided for the spaced fixing of the base frame (18) to the tower piece (24).

21. Support module according to one of the claims 19 or 20,
**characterized in that**
there are several bearing blocks (44) as stays.

22. Support module according to one of the claims 17 to 21 constructed for assembly with further identical support modules (10).

23. Support module according to one of the claims 17 to 22,
**characterized in that**
the tower piece (24) is part of a building crane (20).

## Revendications

1. Ossature porteuse pour une surface d'information et/ou publicitaire, destinée à être rapportée sur une tour de mât (22) d'une grue,
avec un châssis de base (18) qui peut être placé de manière fixe ou mobile sur la tour de mât (22), ou avec un élément de tour (18) de la tour de mât comme châssis de base (18),
***caractérisée par*** une pluralité d'ailes rabattantes (28) pivotantes qui sont articulées de manière pivotante autour d'axes verticaux dans des parties de coin (30) du châssis de base (18) et qui peuvent être repliées de manière peu encombrante pour un état de transport et être déployées pour un état de service.

2. Ossature porteuse selon la revendication 1, ***caractérisée en ce que*** le châssis de base entoure la tour de mât (22) de façon complète dans la direction circonférentielle.

3. Ossature porteuse selon la revendication 1 ou 2, ***caractérisée en ce que*** le châssis de base (18) est réalisé en plusieurs parties avec châssis de maintien (32) et châssis d'extrémité (34).

4. Ossature porteuse selon l'une quelconque des revendications 1 à 3, ***caractérisée en ce que*** le châssis de base (18) présente une section essentiellement rectangulaire.

5. Ossature porteuse selon l'une quelconque des revendications 1 à 4, ***caractérisée en ce que*** quatre ailes rabattantes (28) de même type sont présentes.

6. Ossature porteuse selon l'une quelconque des revendications 1 à 5, ***caractérisée en ce que,*** pour stabiliser les ailes rabattantes (28) dans l'état de service et/ou dans l'état de transport, des éléments de stabilisation (36) sont prévus.

7. Ossature porteuse selon la revendication 6, ***caractérisée en ce que*** des haubanages (38) sont prévus comme éléments de stabilisation (36).

8. Ossature porteuse selon la revendication 7, ***caractérisée en ce que**,* pour fournir une pluralité de positions de service des ailes rabattantes, les haubanages (38) sont réglables en longueur.

9. Ossature porteuse selon l'une quelconque des revendications 1 à 8, ***caractérisée en ce que**,* pour soutenir le châssis de base (18) par rapport à la tour de mât (22), plusieurs dispositifs de soutien sont présents.

10. Ossature porteuse selon l'une quelconque des revendications 1 à 9, ***caractérisée en ce qu*'**un entraînement est prévu pour déplacer le châssis de base (18) sur la tour de mât (22).

11. Ossature porteuse selon l'une quelconque des revendications 1 à 10, ***caractérisée en ce que**,* pour soutenir et/ou accrocher le châssis de base (18) à la tour de mât (22), il est prévu un châssis d'appui (42) relié au châssis de base (18).

12. Ossature porteuse selon l'une quelconque des revendications 1 à 11, qui est conformée pour se monter sur la tour de mât (22) d'une grue de chantier (20).

13. Ossature porteuse selon l'une quelconque des revendications 4 à 12, ***caractérisée en ce que*** le châssis de base (18) présente une section carrée.

14. Ossature porteuse selon l'une quelconque des revendications 7 à 13, ***caractérisée en ce que*** les haubanages (38) sont des haubanages en câble.

15. Ossature porteuse selon l'une quelconque des revendications 9 à 14, ***caractérisée en ce que*** des rouleaux (40) sont présents en tant que dispositifs de soutien.

16. Ossature porteuse selon l'une quelconque des revendications 10 à 15, ***caractérisée en ce qu*'**un dispositif hydraulique ou un moteur électrique est présent comme entraînement.

17. Module porteur pour une surface d'information et/ou publicitaire,
avec un élément de tour (24) d'une tour de mât (22) d'une grue, et
avec une ossature porteuse (14) selon l'une quelconque des revendications 1 à 16.

18. Module porteur selon la revendication 17, ***caractérisé en ce que*** l'ossature porteuse (14) peut être reliée à l'élément de tour (24).

19. Module porteur selon l'une quelconque des revendications 17 ou 18, ***caractérisé en ce que*** plusieurs soutiens sont présents pour soutenir et/ou accrocher l'ossature porteuse (14) sur l'élément de tour (24).

20. Module porteur selon l'une quelconque des revendications 17 à 19, ***caractérisé en ce que**,* pour une fixation espacée du châssis de base (18) sur l'élément de tour (24), il est prévu plusieurs consoles (46).

21. Module porteur selon l'une quelconque des revendications 19 ou 20, ***caractérisé en ce que*** plusieurs taquets (44) sont présents comme soutiens.

22. Module porteur selon l'une quelconque des revendications 17 à 21, qui est conformé pour s'assembler avec d'autres modules porteurs (10) de même type.

23. Module porteur selon l'une quelconque des revendications 17 à 22, ***caractérisé en ce que*** l'élément de tour (24) fait partie d'une grue de chantier (20).
